# EUROPÄISCHE PATENTSCHRIFT

(11) **EP 2 609 612 B1**
(45) Veröffentlichungstag und Bekanntmachung des Hinweises auf die Patenterteilung: **13.11.2019**
(21) Anmeldenummer: 10749795.0
(22) Anmeldetag: 27.08.2010
(51) Int. Cl.: H01J 35/16

(54) **MIKROFOKUS-RÖNTGENRÖHRE FÜR EINE HOCHAUFLÖSENDE RÖNTGENVORRICHTUNG**
MICROFOCUS X-RAY TUBE FOR A HIGH-RESOLUTION X-RAY APPARATUS
TUBES À RAYONS X À MICROFOYER POUR UN DISPOSITIF À RAYONS X À HAUTE RÉSOLUTION

(43) Veröffentlichungstag der Anmeldung: 03.07.2013
(73) Patentinhaber: GE Sensing & Inspection Technologies GmbH, 50354 Hürth (DE)
(72) Erfinder: SCHMITT, Andreas, 31515 Wunstorf (DE); SPERNER, Wolfgang, 31515 Wunstorf (DE); NEUSER, Eberhard, 31515 Wunstorf (DE)
(74) Vertreter: BRP Renaud & Partner mbB Rechtsanwälte Patentanwälte Steuerberater
(86) Internationale Anmeldenummer: PCT/EP2010/005273
(87) Internationale Veröffentlichungsnummer: WO 2012/025136

(56) Entgegenhaltungen:
- EP-A1- 0 096 824
- GB-A- 235 892
- US-A- 1 917 099
- US-A- 2 356 645
- US-A- 2 608 664
- US-B1- 6 430 263
- PUGH D J ET AL: "An electron source for a microfocus X-ray tube incorporating a single pole magnetic lens and novel focusing system", DEVELOPMENTS IN ELECTRON MICROSCOPY AND ANALYSIS 197712-14 SEPT. 1977 GLASGOW, UK, UK, 12 September 1977 (1977-09-12), pages 29-32, XP009193427, ISBN: 0-85498-127-6
- SIMONS ET AL: "Quantitative characterization of coal by means of microfocal X-ray computed microtomography (CMT) and color image analysis (CIA)", INTERNATIONAL JOURNAL OF COAL GEOLOGY, ELSEVIER, AMSTERDAM, NL, vol. 34, no. 1-2, 1 October 1997 (1997-10-01), pages 69-88, XP005876044, ISSN: 0166-5162, DOI: 10.1016/S0166-5162(97)00011-6
- LOPES R T ET AL: "Evaluation of a Microtomography System with an X-ray Microfocus Tube", APPLIED RADIATION AND ISOTOPES, ELSEVIER, OXFORD, GB, vol. 48, no. 10-12, 12 October 1997 (1997-10-12), pages 1437-1442, XP004101732, ISSN: 0969-8043, DOI: 10.1016/S0969-8043(97)00256-X

## Beschreibung

Die Erfindung betrifft eine Mikrofokus-Röntgenröhre für eine hochauflösende Röntgenvorrichtung umfassend ein Gehäuse, eine Elektronenstrahlquelle zur Erzeugung eines Elektronenstrahls und eine Fokussierlinse zur Fokussierung des Elektronenstrahl auf ein Target.

Derartige Röntgenröhren sind beispielsweise für hochauflösende Computertomografievorrichtungen bekannt.

Aufgrund von Fortschritten in der Detektortechnologie, der Rechner- und Speicherkapazitäten sowie der gesteigerten Auflösung von Mikrofokus-Röntgenröhren ermöglicht die Mikro-Computertomografie Volumenrekonstruktion mit einer sehr hohen Ortsauflösung (Voxelgröße) bis in den sub-Mikrometer-Bereich. Da die Messung sämtlicher Röntgenprojektionen, die für eine Rekonstruktion mit hoher Auflösung benötigt werden, in der Re gel mehrere Stunden dauert, bereiten thermisch verursachte Verschiebungen der Probenprojektionen auf dem Detektor erhebliche Probleme. Es ist zwar bekannt, diese Verschiebungen mithilfe von Software-basierten Algorithmen zu kompensieren. Jedoch ist die dadurch erzielbare Auflösungsverbesserung begrenzt.

Die kritische Komponente ist dabei die Röntgenröhre, weil es nicht möglich ist, die Röhre im Brennfleck an einem thermisch unempfindlichen Manipulator zu befestigen; es verbleibt immer eine thermisch empfindliche (in der Regel metallische) Verbindung über das Röhrengehäuse zwischen dem Fokus und der Befestigung der Röhre an dem Manipulator, was ohne weitere Maßnahmen dazu führt, dass sich die Fokusposition der Röntgenröhre über die Messdauer erheblich verschiebt.

Eine übliche Maßnahme, die Fokusposition der Röntgenröhre über die gesamte Messdauer so konstant wie möglich zu halten, besteht darin, die Röhre auf Betriebstemperatur aufzuheizen und zu warten, bis sich ein thermisches Gleichgewicht eingestellt hat, bevor die Scans gestartet werden. Allerdings dauert es aufgrund der erheblichen Masse der Röntgenröhre und der damit verbundenen großen Wärmekapazität etliche Stunden, bis sich das thermische Gleichgewicht einstellt. Des Weiteren wird das thermische Gleichgewicht durch jede Parameteränderung der Röhre erneut gestört, was zusätzliche erhebliche Wartezeiten verursacht.

US 2 608 664 A beschreibt eine Röntgenröhre für eine Röntgenvorrichtung mit einem Gehäuse, einer Elektronenstrahlquelle zur Erzeugung eines Elektronenstrahls, einer Fokussierlinse zur Fokussierung des Elektronenstrahls auf ein Target und einer Kühlkammer für Kühlwasser, die im Querschnitt im Wesentlichen U-förmig ausgebildet ist und das Target von drei Seiten umgibt, um dieses zu kühlen.

EP 0 096 824 A1 beschreibt eine gattungsgemäße Mikrofokus-Röntgenröhre mit einem Gehäuse, einer Elektronenstrahlquelle, einer Fokussierlinse und einer Kühlkammer für eine Kühlflüssigkeit, die an einer Stirnfläche eines Targets positioniert ist, um dieses zu kühlen.

PUGH D J et al.: "An electron source for a microfocus X-ray tube incorporating a single pole magnetic lens and novel focusing system", DEVELOPMENTS IN ELECTRON MICROSCOPY AND ANALYSIS 1 9771 2-1 4, September 1977 GLASGOW, UK, beschreibt eine gattungsgemäße Mikrofokus-Röntgenröhre, bei der die Spulen der Fokussierlinse wassergekühlt sind. Kühlwasser wird den Fokussierspulen axial durch ein die Fokussierspulen haltendes Gehäuse zugeführt. Ein Kühlmantel aus Kupfer wird weiterhin offenbart.

SIMONS et al.: "Quantitative characterization of coal by means of microfocal X-ray computed microtomography (CMT) and color image analysis (CIA)", INTERNATIONAL JOURNAL OF COAL GEOLOGY, ELSEVIER, AMSTERDAM, NL, Bd. 34, Nr. 1-2, Oktober 1997, beschreibt eine weitere Mikrofokus-Röntgenröhre, die ebenfalls wassergekühlte Fokussierspulen (elektromagnetische Linsen) aufweist. Eine Kühlkammer und nähere Details hierzu sind der Druckschrift nicht entnehmbar.

Die Aufgabe der Erfindung besteht darin, eine Mikrofokus-Röntgenröhre bereitzustellen, die es ermöglicht, in der industriellen Anwendung Daten in kürzerer Zeit mit einer höheren Auflösung zu erhalten.

Die Erfindung löst diese Aufgabe mit einer Mikrofokus-Röntgenröhre mit den Merkmalen des unab-hängigen Anspruchs 1. Besonders bevorzugte Ausführungsformen der Erfindung sind Gegenstand der abhängigen Ansprüche.

Aufgrund der Kühlung der Röntgenröhre mittels des durch die Kühlkammer strömenden Kühlmediums wird thermisch verursachten Verschiebungen der Fokusposition entgegengewirkt. Ein entscheidendes Merkmal ist dabei, dass die Kühlkammer erfindungsgemäß im Wesentlichen rotationssymmetrisch, ringförmig ausgebildet ist. Dadurch kann die im Wesentlichen rotationssymmetrische Temperaturverteilung in der Röhre, die überwiegend durch rotationssymmetrischen Wärmeeintrag insbesondere aufgrund der Energiedissipation in der Elektronenoptik und der Absorption thermischer Energie über die Oberfläche des Röhrengehäuses erzeugt wird, auch dann aufrechterhalten werden, wenn sich die Röhre nicht im thermischen Gleichgewicht befindet. Durch die Aufrechterhaltung der rotationssymmetrischen Temperaturverteilung in der Röhre können seitliche Verschiebungen des Fokus, d.h. Verschiebungen in der senkrecht zur Rotationsachse angeordneten Fokusebene, sehr wirksam unterbunden werden. Da diese Verschiebungen in der Fokusebene einen großen Einfluss auf die Ortsauflösung auf dem Detektor haben, kann erfindungsgemäß eine signifikante Steigerung der Ortsauflösung in der Volumenrekonstruktion erreicht werden. Auf eine Vorwärmung der Röhre und Warten auf Einstellen des thermischen Gleichgewichts kann verzichtet werden, was die Messdauer insgesamt erheblich reduziert.

Aufgrund der erfindungsgemäßen im Wesentlichen rotationssymmetrischen Kühlung verbleiben im Wesentlichen lediglich axiale thermische Verschiebungen des Fokuspunkts. Diese haben weniger gravierende Auswirkungen auf die Ortsauflösung auf dem Detektor. Des Weiteren können, soweit erforderlich, axiale thermische Verschiebungen des Fokuspunkts mittels einer erhöhten Kühlleistung, d.h. einer entsprechend ausgelegten Kühlpumpe, wirksam unterbunden werden.

Durch die ringförmige Kühlkammer ist die Erfindung vorteilhaft abgegrenzt von einer insbesondere schraubenförmig um die Rotationsachse angeordneten Kühlleitung, wo insbesondere in den axialen Endbereichen erhebliche Abweichungen von der Rotationssymmetrie der Kühlung auftreten.

Vorzugsweise ist die Querschnittsfläche der Kühlkammer in einem Längsquerschnitt mindestens fünfmal, weiter vorzugsweise mindestens zehnmal so groß wie die Querschnittsfläche von mit der Kühlkammer zu verbindenden Kühlleitungen. Dieses Merkmal trägt zu einer besonders effizienten Kühlung aufgrund eines größtmöglichen Kühlvolumens in der Kühlkammer bei gegebener Baugröße bei. Aus dem gleichen Grund sind vorzugsweise die lichten Innenabmessungen der Kühlkammer in einem Längsquerschnitt größer als die Wandstärken der Kühlkammer, damit möglichst viel von dem zur Verfügung stehenden Bauraum als Kühlmittelvolumen nutzbar ist.

Vorzugsweise ist die Kühlkammer ringzylindrisch geformt, wobei eine radiale Innenwand und eine radiale Außenwand der Kühlkammer zylindrisch geformt sind. Diese Form erlaubt eine besonders effiziente Kühlung aufgrund eines größtmöglichen Kühlvolumens bei gegebener Baugröße, und ist darüber hinaus auch fertigungstechnisch vorteilhaft.

Vorzugsweise sind ein Einlass und ein Auslass für das Kühlmedium in Umfangsrichtung der Röhre versetzt zueinander angeordnet, weiter vorzugsweise um mindestens 90° versetzt, noch weiter vorzugsweise um 180° versetzt, d.h. einander gegenüberliegend in Bezug auf die Röhrenachse angeordnet. Diese Anordnung kann zu einer möglichst gleichförmigen Durchströmung des gesamten Kühlkammervolumens beitragen.

Die Erfindung wird im Folgenden anhand vorteilhafter Ausführungsformen unter Bezugnahme auf die beigefügten Figuren erläutert. Dabei zeigt
- Fig. 1: eine schematische Darstellung eines Mikro-Computertomografiesystems;
- Fig. 2: einen Längsquerschnitt durch eine Röntgenröhre in einer Ausführungsform, die als solche nicht zu der Erfindung, wie beansprucht, gehört;
- Fig. 3: einen Querschnitt durch eine Röntgenröhre senkrecht zur Längsachse ;
- Fig. 4: einen Längsquerschnitt durch eine Röntgenröhre in einer ersten Ausführungsform der Erfindung;
- Fig. 5: einen Längsquerschnitt durch eine Röntgenröhre in einer weiteren Ausführungsform der Erfindung; und
- Fig. 6: einen Querschnitt durch eine Röntgenröhre senkrecht zur Längsachse in einer zur Figur 3 alternativen Ausführungsform gemäß der Erfindung.

Die in Figur 1 gezeigte Mikro-Computertomografievorrichtung umfasst ein Röntgensystem 10, das zur Aufnahme eines Satzes von Röntgenprojektionen einer Probe 13 eingerichtet ist. Zu diesem Zweck umfasst das Röntgensystem 10 eine Mikrofokus-Röntgenröhre 11, die Röntgenstrahlung 14 ausgehend von einem Brennpunkt oder Fokus 16 der Röntgenröhre 11 emittiert, einen bildgebenden Röntgendetektor 12 und einen Probenhalter 20, der vorzugsweise zum Rotieren der Probe 13 um eine vertikale Achse eingerichtet ist. Der Röntgendetektor 12 ist vorzugsweise ein Flächendetektor, insbesondere ein flat panel-Detektor, jedoch ist auch ein Zeilendetektor möglich. Ein Satz von Röntgenprojektionen der Probe 13 wird beispielsweise durch schrittweises Rotieren des Probenhalters 20 um jeweils einen definierten kleinen Winkelschritt und Aufnahme einer Röntgenprojektion bei jedem Rotationswinkel erhalten. Das Röntgensystem 10 ist nicht auf eine Rotation des Probenhalters 20 um eine vertikale Achse beschränkt. Alternativ können beispielsweise die Röntgenröhre 11 und der Röntgendetektor 12 um die feststehende Probe 13 rotiert werden.

Die Röntgenprojektionen werden aus dem Röntgendetektor 12 ausgelesen und an eine Computervorrichtung 41 übermittelt, wo aus dem aufgenommenen Satz von Röntgenprojektionen mittels eines grundsätzlich bekannten Rekonstruktionsalgorithmus rekonstruierte dreidimensionale Volumendaten der Probe 13 errechnet und beispielsweise auf einem Bildschirm 42 dargestellt werden. Die Computervorrichtung 41 kann, wie in Fig. 1 gezeigt, ebenfalls zur Steuerung der Röntgenquelle 11, des Probenhalters 20 und des Röntgendetektors 12 eingerichtet sein; alternativ kann eine separate Steuervorrichtung vorgesehen sein.

Die Mikrofokus-Röntgenröhre 11 umfasst ein Kathodenelement 15, einen Wehnelt-Zylinder 21, eine Anode 19, eine vorzugsweise als elektromagnetische Linse ausgeführte Fokussierlinse 22 und ein Elektronenstrahl-Target 23. Des Weiteren kann eine weitere elektromagnetische Linse 25 vorgesehen sein, die vorzugsweise als Kondensorlinse eingerichtet ist, um den Elektronenstrahl 24 näherungsweise parallel auszurichten oder um eine Zwischenabbildung zu erzeugen; die Kondensorlinse 25 ist jedoch nicht zwingend erforderlich. Die Mikrofokus-Röntgenröhre 11 umfasst weiterhin zweckmäßigerweise eine nicht gezeigte Ablenkeinheit zur Strahllagejustierung. Die Mikrofokus-Röntgenröhre 11 ist so eingerichtet, dass der minimale Fokus bzw. Brennfleck auf dem Target 23 kleiner oder gleich 10 µm, vorzugsweise kleiner oder gleich 4 µm, noch weiter vorzugsweise kleiner oder gleich 2 µm beträgt.

Die Mikrofokus-Röntgenröhre 11 umfasst des Weiteren ein Gehäuse 34, das aus mehreren Abschnitten zusammengesetzt sein kann. Insbesondere kann ein das Kathodenelement 15 aufnehmender und die Anode 19 bildender Gehäuseabschnitt 35, ein die Fokussierlinse 22 umgebender Gehäuseabschnitt 36 und gegebenenfalls ein dazwischen angeordneter mittlerer Gehäuseabschnitt 37, in dem beispielsweise die Kondensorlinse 25 angeordnet sein kann, vorgesehen sein. Das die Spule 33 umgebende Gehäuse 36 ist vorteilhafterweise frei von thermisch isolierenden, insbesondere nichtmetallischen Abschirmungen oder Schichten, die die Einstellung eines thermischen Gleichgewichts behindern würden.

Die Röntgenröhre 11 umfasst eine ringförmige Kühlkammer 30, die einen Einlass 31 und einen Auslass 32 aufweist, die über Kühlmittelleitungen 38 mit einer nicht gezeigten Kühlmittelpumpe zu einem Kühlkreislauf verbindbar sind. Auf diese Weise kann ein flüssiges Kühlmittel, insbesondere Wasser oder Öl, durch die Kühlkammer 30 strömen, um dem Eintrag von Wärmeenergie aus verschiedenen internen und externen Wärmequellen und einer damit verbundenen Verschiebung des Fokuspunkts 16 relativ zu der Röhrenbefestigung 39 entgegenzuwirken. Die genannten Wärmequellen entstehen beispielsweise aufgrund des Auftreffens des Elektronenstrahls 24 auf dem Target 23, der Energiedissipation in der Elektronenoptik 22 und der Absorption thermischer Energie über die Oberfläche des Röhrengehäuses 34.

Die Kühlkammer 30 ist ringförmig in sich geschlossen, wie am besten aus den Figuren 3 und 6 ersichtlich ist. In der Ausführungsform gemäß Figur 3 ist der flüssigkeitsdurchströmte Innenraum der Kühlkammer 30 umlaufend vollständig durchgängig. In dieser Ausführungsform sind Einlass 31 und Auslass 32 vorzugsweise um 180° versetzt zueinander, d.h. einander gegenüberliegend angeordnet, wie in Fig. 3 gezeigt, damit die Kühlkammer 30 möglichst gleichförmig durchströmt wird und sich keine Vorzugsfließrichtung für das Kühlmedium ausbildet.

In der Ausführungsform gemäß Figur 6 ist dagegen in der Kühlkammer 30 eine radiale Trennwand 48 vorgesehen, die den flüssigkeitsdurchströmten Innenraum der Kühlkammer 30 an einer Umfangsstelle unterbricht. In diesem Fall sind Einlass 31 und Auslass 32 zweckmäßigerweise im Bereich der Trennwand 48 auf entgegengesetzten Seiten derselben angeordnet, um eine vollständige Durchströmung der Kühlkammer 30 zu erreichen. In diesem Ausführungsbeispiel können Einlass und Auslass auch im Wesentlichen ohne Umfangsversatz, sondern stattdessen axial versetzt angeordnet sein.

Die Ausführungsform gemäß Figur 6 verdeutlicht, dass das erfindungsgemäße Merkmal "im Wesentlichen rotationssymmetrisch" bedeutet: rotationssymmetrisch abgesehen von Ein- und Auslässen 31, 32 für das Kühlmittel, etwaigen Trennwänden 48 in der Kühlkammer und gegebenenfalls weiteren, die Rotationssymmetrie nicht wesentlich störenden Funktionselementen. Die Begriffe axial, radial und rotationssymmetrisch beziehen sich im Rahmen dieser Anmeldung auf die Längsachse der Röhre 11, welche durch die Mittelachse des Elektronenstrahls 24 zwischen der Kathode 15 und dem Target 23 definiert ist.

In der Ausführungsform gemäß Figur 2, die nicht zu der Erfindung, wie beansprucht, gehört, ist die Kühlkammer 30 um das Röhrengehäuse 34, insbesondere um den die Fokussierlinse 22 umgebenden Gehäuseabschnitt 36 angeordnet. In dieser Ausführungsform erstreckt sich die Kühlkammer 30 überwiegend axial, d.h. ihre axiale Erstreckung ist vorzugsweise mindestens doppelt so groß wie ihre radiale Erstreckung. Beispielsweise kann die axiale Erstreckung der Kühlkammer 30 an die axiale Erstreckung der Spule 33 der Fokussierlinse 22 angepasst sein.

In den Ausführungsformen gemäß Figur 4 und 5, die Ausführungsformen der Erfindung darstellen, ist die Kühlkammer 30 in dem Röhrengehäuse 34 angeordnet. In der in Figur 4 gezeigten Variante ist die Kühlkammer 30 außen an dem die Fokussierlinse 22 umgebenden Gehäuseabschnitt 36, hier in dem mittleren Gehäuseabschnitt 37, angeordnet. In der in Figur 5 gezeigten Variante ist die Kühlkammer 30 in dem die Fokussierlinse 22 umgebenden Gehäuseabschnitt 36 unmittelbar neben der Spule 33 angeordnet. In beiden Ausführungsformen erstreckt sich die Kühlkammer 30 überwiegend radial, d.h. ihre radiale Erstreckung ist vorzugsweise um mindestens 50% größer als ihre axiale Erstreckung. Beispielsweise kann die radiale Erstreckung der Kühlkammer 30 an die radiale Erstreckung der Spule 33 der Fokussierlinse 22 angepasst sein.

In den Ausführungsbeispielen gemäß Figuren 4 und 5 ist die Kühlkammer 30 benachbart zu der Spule 33 der Fokussierlinse 22 angeordnet, da diese eine Hauptwärmequelle in der Röhre 11 darstellt.

In den Ausführungsformen gemäß Figuren 3 bis 6 weist die Kühlkammer die bevorzugte Form eines Ringzylinders auf. Die radiale Außenwand 45 und die radiale Innenwand 46 der Kühlkammer 30 sind demnach zylindrisch geformt. Die zur Bildung einer geschlossenen Kühlkammer 30 erforderlichen Seitenwände 47 sind vorzugsweise scheibenförmig.

Die die Kühlkammer bildenden Wände 45, 46, 47 bestehen vorzugsweise aus einem Material mit einer guten Wärmeleitfähigkeit von mindestens 50 W/mK, insbesondere aus einem Material auf der Grundlage von Aluminium, Kupfer und/oder Messing.

Wie aus den Figuren 4 und 5 ersichtlich ist, ist die Querschnittsfläche der Kühlkammer 30 in einem Längsquerschnitt mehr als zehnmal so groß wie die Querschnittsfläche von mit der Kühlkammer 30 über die Anschlüsse 31, 32 zu verbindenden Kühlleitungen 38. Die Fließgeschwindigkeit des Kühlmediums in der Kühlkammer 30 ist daher vorzugsweise mehr als zehnmal kleiner als in den mit der Kühlkammer 30 über die Anschlüsse 31, 32 zu verbindenden Kühlleitungen 38. Die lichten Innenabmessungen der Kühlkammer 30 in einem Längsquerschnitt sind erheblich größer als die Wandstärken der Wände 45 bis 47, damit möglichst viel von dem zur Verfügung stehenden Bauraum als Kühlmittelvolumen nutzbar ist. Die vorgenannten Merkmale tragen zu einer effizienten Kühlung aufgrund größtmöglichen Kühlvolumens in der Kühlkammer 30 bei gegebener Baugröße bei.

Die Erfindung ist nicht auf einen Kühlmitteleinlass 31, einen Kühlmittelauslass 32 und gegebenenfalls eine Trennwand 48 beschränkt. Es sind weitere Ausführungsformen mit einer Mehrzahl von Kühlmitteleinlässen 31, einer Mehrzahl von Kühlmittelauslässen 32 und/oder einer Mehrzahl von Trennwänden 48 denkbar.

Die Röhre 11 kann eine Mehrzahl von Kühlkammern 30 aufweisen, die beispielsweise axial versetzt zueinander angeordnet sein können.

Die Kühlkammer 30 wurde vorstehend im Zusammenhang mit einer Röhre 11 mit Transmissionstarget beschrieben. Die Kühlkammer 30 kann jedoch ohne Weiteres alternativ in einer Röhre 11 mit Direktstrahlgeometrie, d.h. mit Reflektionstarget, vorteilhaft eingesetzt werden.

Die Röhre 11 wurde vorstehend für die bevorzugte Anwendung in einer CT-Vorrichtung beschrieben. Es sind jedoch andere Anwendungen für die industrielle Röntgenprüfung oder Röntgenvermessung von Bauteilen denkbar. Im Allgemeinen kann die Röntgenröhre 11 vorteilhaft in einer hochauflösenden Röntgenvorrichtung mit einem bildgebenden Detektor verwendet werden.

## Patentansprüche

1. Mikrofokus-Röntgenröhre (11) für eine hochauflösende Röntgenvorrichtung, umfassend ein Gehäuse (34), eine Elektronenstrahlquelle (15) zur Erzeugung eines Elektronenstrahls (14) und eine eine Spule (33) umfassende Fokussierlinse (22) zur Fokussierung des Elektronenstrahls (24) auf ein Target (23), wobei das Gehäuse (34) einen die Fokussierlinse (22) umgebenden Gehäuseabschnitt (36) aufweist und die Röntgenröhre (11) eine im Wesentlichen rotationssymmetrische, ringförmige Kühlkammer (30) aufweist, die zur Durchströmung mit einem flüssigen Kühlmedium eingerichtet ist,
**dadurch gekennzeichnet, dass**
die Kühlkammer (30) in dem Gehäuse, außen an dem die Fokussierlinse (22) umgebenden Gehäuseabschnitt (36), neben der Fokussierlinse (22) oder in dem die Fokussierlinse umgebenden Gehäuseabschnitt (36) unmittelbar neben der Spule (33) angeordnet ist,
wobei die Kühlkammer (30) sich überwiegend radial erstreckt, wobei die radiale Erstreckung der Kühlkammer (30) an die radiale Erstreckung der Spule (33) der Fokussierlinse (22) angepasst ist.

2. Mikrofokus-Röntgenröhre nach Anspruch 1, wobei die Querschnittsfläche der Kühlkammer (30) in einem Längsquerschnitt mindestens fünfmal so groß ist wie eine Querschnittsfläche von mit der Kühlkammer (30) zu verbindenden Kühlleitungen (38).

3. Mikrofokus-Röntgenröhre nach einem der vorangehenden Ansprüche, wobei die lichten Innenabmessungen der Kühlkammer (30) in einem Längsquerschnitt größer sind als die Wandstärken der Kühlkammerwände (45-47).

4. Mikrofokus-Röntgenröhre nach einem der vorangehenden Ansprüche, wobei die Kühlkammer (30) die Form eines Ringzylinders aufweist.

5. Mikrofokus-Röntgenröhre nach einem der vorangehenden Ansprüche, wobei die Mikrofokus-Röntgenröhre einen Einlass (31) und einen Auslass (32) für das flüssige Kühlmedium aufweist und wobei der Einlass (31) und der Auslass (32) in einer Umfangsrichtung der Kühlkammer (30) versetzt zueinander angeordnet sind.

6. Mikrofokus-Röntgenröhre nach einem der vorangehenden Ansprüche, wobei die Mikrofokus-Röntgenröhre einen Einlass (31) und einen Auslass (32) für das flüssige Kühlmedium aufweist und wobei der Einlass (31) und der Auslass (32) einander gegenüberliegend in Bezug auf die Röhrenachse angeordnet sind.

7. Mikrofokus-Röntgenröhre nach einem der vorangehenden Ansprüche, wobei die Kühlkammer (30) bildende Wände (45-47) aus einem Material mit einer Wärmeleitfähigkeit von mindestens 50 W/mK bestehen.

8. Mikrofokus-Röntgenröhre nach einem der vorangehenden Ansprüche, wobei die Kühlkammer (30) bildende Wände (45-47) aus einem Material auf der Grundlage von Aluminium, Kupfer und/oder Messing bestehen.

## Claims

1. Microfocus X-ray tube (11) for a high-resolution X-ray device, comprising a housing (34), an electron beam source (15) for generating an electron beam (14), and a focusing lens (22) comprising a coil (33) for focusing the electron beam (24) onto a target (23), wherein the housing (34) has a housing section (36) surrounding the focusing lens (22), and the X-ray tube (11) has an essentially rotationally-symmetrical, annular cooling chamber (30) that is configured for the passage of a liquid cooling medium,
**characterized in that**
the cooling chamber (30) is arranged in the housing, outside on the housing section (36) surrounding the focusing lens, (22), next to the focusing lens, (22) or in the housing section (36), surrounding the focusing lens, immediately next to the coil (33),
wherein the cooling chamber (30) extends predominantly in a radial manner, wherein the radial extension of the cooling chamber (30) is adapted to the radial extension of the coil (33) of the focusing lens (22).

2. Microfocus X-ray tube according to claim 1, wherein the cross-sectional area of the cooling chamber (30) in a longitudinal cross-section is at least five times as large as a cross-sectional area of cooling ducts (38) to be connected to the cooling chamber (30).

3. Microfocus X-ray tube according to one of the preceding claims, wherein the clear internal dimensions of the cooling chamber (30) in a longitudinal cross-section are greater than the wall thicknesses of the cooling chamber walls (45-47).

4. Microfocus X-ray tube according to one of the preceding claims, wherein the cooling chamber (30) has the shape of a ring cylinder.

5. Microfocus X-ray tube according to one of the preceding claims, wherein the microfocus X-ray tube has an inlet (31) and an outlet (32) for the liquid cooling medium, and wherein the inlet (31) and the outlet (32) are arranged offset from one another in a circumferential direction of the cooling chamber (30).

6. Microfocus X-ray tube according to one of the preceding claims, wherein the microfocus X-ray tube has an inlet (31) and an outlet (32) for the liquid cooling medium, and wherein the inlet (31) and the outlet (32) are arranged opposite each other with respect to the tube axis.

7. Microfocus X-ray tube according to one of the preceding claims, wherein walls (45-47) forming the cooling chamber (30) are made of a material having a thermal conductivity of at least 50 W/mK.

8. Microfocus X-ray tube according to one of the preceding claims, wherein the walls (45-47) forming the cooling chamber (30) consist of a material based upon aluminum, copper, and/or brass.

## Revendications

1. Tube à rayons X à microfoyer (11) pour un dispositif à rayons X à haute résolution comprenant un boîtier (34), une source de faisceau d'électrons (15) pour générer un faisceau d'électrons (14) et une lentille de focalisation (22) comprenant une bobine (33) pour focaliser le faisceau d'électrons (24) sur une cible (23), ledit boîtier (34) ayant une section de boîtier (36) entourant la lentille de focalisation (22) et le tube à rayons X (11) ayant une chambre de refroidissement annulaire sensiblement symétrique en rotation (30), qui est aménagée pour la circulation d'un milieu de refroidissement liquide,
**caractérisé en ce que**
la chambre de refroidissement (30) est disposée dans ledit boîtier, à l'extérieur de la section de boîtier (36) entourant la lentille de focalisation (22), à côté de la lentille de focalisation (22) ou bien dans la section de boîtier (36) entourant la lentille de focalisation directement à côté de la bobine (33),
dans lequel la chambre de refroidissement (30) s'étend principalement radialement, dans lequel l'extension radiale de la chambre de refroidissement (30) est adaptée à l'extension radiale de la bobine (33) de la lentille de focalisation (22).

2. Tube à rayons X à microfoyer selon la revendication 1, dans lequel la surface en section transversale de la chambre de refroidissement (30) en section transversale longitudinale est au moins cinq fois plus grande que la surface en section transversale de canaux de refroidissement (38) devant être reliés à la chambre de refroidissement (30).

3. Tube à rayons X à microfoyer selon l'une des revendications précédentes, dans lequel les dimensions intérieures de la chambre de refroidissement (30) en section transversale longitudinale sont plus grandes que les épaisseurs des parois de la chambre de refroidissement (45-47).

4. Tube à rayons X à microfoyer selon l'une des revendications précédentes, dans lequel la chambre de refroidissement (30) a la forme d'un cylindre annulaire.

5. Tube à rayons X à microfoyer selon l'une des revendications précédentes, dans lequel les tubes à rayons X à microfoyer comportent une entrée (31) et une sortie (32) pour le milieu de refroidissement liquide et dans lequel l'entrée (31) et la sortie (32) sont disposées dans une direction circonférentielle de la chambre de refroidissement (30) décalées l'une par rapport à l'autre.

6. Tube à rayons X à microfoyer selon l'une des revendications précédentes, dans lequel le tube à rayons X à microfoyer présente une entrée (31) et une sortie (32) pour le milieu de refroidissement liquide et dans lequel l'entrée (31) et la sortie (32) sont placées à l'opposé l'une de l'autre par rapport à l'axe du tube.

7. Tube à rayons X à microfoyer selon l'une des revendications précédentes, dans lequel les parois (45-47) formant la chambre de refroidissement (30) sont réalisées en un matériau ayant une conductivité thermique d'au moins 50 W/mK.

8. Tube à rayons X à microfoyer selon l'une des revendications précédentes, dans lequel les parois (45-47) formant la chambre de refroidissement (30) sont réalisées en un matériau fabriqué à base d'aluminium, de cuivre et/ou de laiton.
